# EUROPÄISCHE PATENTSCHRIFT

(11) **EP 0 745 741 B1**
(45) Veröffentlichungstag und Bekanntmachung des Hinweises auf die Patenterteilung: **19.04.2000**
(21) Anmeldenummer: 96113715.5
(22) Anmeldetag: 05.11.1993
(51) Int. Cl.: E04C 3/02, E04B 2/10, E04C 5/00, E04C 5/16

(54) **Verblendsturz aus Mauerwerk**
Masonry lintel
Linteau en maçonnerie

(30) Priorität: 24.12.1992 DE 9217654 U; 12.01.1993 DE 9300258 U; 26.04.1993 DE 9306276 U; 05.05.1993 DE 9306749 U
(43) Veröffentlichungstag der Anmeldung: 04.12.1996
(62) Teilanmeldung aus: 93117976.6
(73) Patentinhaber: Elmenhorst & Co. GmbH, D-22869 Schenefeld (DE)
(72) Erfinder: Elmenhorst, Jens, 22869 Schenefeld (DE)
(74) Vertreter: Richter, Werdermann & Gerbaulet

(56) Entgegenhaltungen:
- EP-A- 0 340 840
- CH-A- 125 649
- DE-A- 2 836 781
- DE-U- 9 306 276
- GB-A- 2 014 640
- GB-A- 2 016 573
- GB-A- 2 078 819
- US-A- 2 361 828
- US-A- 3 309 828

## Beschreibung

Die Erfindung betrifft einen Verblendsturz mit Läuferschichten und mit einer darunterliegenden Läufer- oder Rollschicht aus Mauerwerk gem. dem Oberbegriff des Patentanspruches 1.

Mauerwerkbewehrungen finden Anwendung bei großflächigen Wänden, über Fenster- und Türöffnungen (als Verblendsturzbewehrung), bei nicht tragenden Zwischenwänden auf sich durchbiegenden Decken, im Giebelmauerwerk sowie im Mischmauerwerk. Allgemein dient es dazu, das Setzverhalten von Mauerwerkskeilen aufzufangen. Durch Schwindungs- und Quellprozesse können Zug- oder Drucksprannungen entstehen, welche die Elastizität des Mauerwerks überschreiten. Soweit hier nicht Abhilfe durch Dehnungsfugen geschaffen werden kann oder soll, werden in Lagerfugen (horizontale Längsfugen) in das Mörtelbett Stahlraster eingebettet, die meist aus parallelen Längsstäben mit diese verbindenden weiteren Stahlelementen bestehen.

Bei Verblendsturzbewehrungen liegt neben einer sog. Läuferschicht, das sind Mauersteine, bei denen im vermauerten Zustand die Längsseite parallel zur Mauerflucht läuft, noch eine Rollschicht vor, bei der die Mauersteine auf der Schmalseite stehen. In solchen aus Rollschicht und Läuferschicht bestehenden Mauerwerken treten Zug- und Druckkräfte auf, bei denen die Mauersteine an ihren untenliegenden Kanten auseinanderbewegt werden, wobei in der darunterliegenden Rollschicht die oberen Mauersteinkanten aufeinanderzugedrückt und die unteren Kanten auseinandergeschoben werden. Hieraus resultiert eine in die tragende Schicht geleitete Kraft, die über eine Zugbewehrung aufzunehmen ist.

Durch die US-A-2,361,828 ist ein Mauerwerk mit einer eingebetteten Bewehrung bekannt, wobei zur Herstellung eines Verbundes zwischen Druck- und/oder Zugzonen des Verblendsturzes die auf Druck tragenden Steine der Läuferschicht über der Bewehrung ein Verankerungssystem bilden, das die unterhalb der Bewehrung angebrachten Steine einer Läuferschicht zum Halten bringt. Die Bewehrung besteht dabei aus einem im horizontal verlaufenden Mörtelbett der Längsfuge oberhalb der Läuferschicht eingebetteten Metallband oder aus mindestens einem Längsstab und aus auf das Metallband oder den Längsstab aufgesetzten Bügeln, die mit ihren freien Enden in das Mörtelbett der vertikalen Fugen der unterhalb der Bewehrung liegenden Läuferschicht geführt sind. Besteht die Bewehrung aus einem Metallband oder zwei oder drei Längsstäben, dann weist der die beiden Schenkel eines jeden Bügels verbindende Steg eine Länge auf, die der Breite des Metallbandes oder der Gesamtweite der Längsstäbe entspricht. Aus diesem Grunde ist es erforderlich, mehrere Bügelgrößen vorrätig zu halten, um für die Breiten der verwendeten Metallbänder oder den Weiten zweier Längsstäbe entsprechend bemessene Bügel zur Verfügung zu haben, denn ein seitliches Ausbiegen der Bügelschenkel, um die Bügel unterschiedlichen Breiten des Metallbandes oder dem Abstand zweier Längsstäbe anpassen zu können, ist nicht möglich, da durch die Bügelsteglänge die für die Metallbänder erforderlichen Breiten vorgegeben sind. Außerdem wird durch die sich in das Mörtelbett der vertikalen Fugen der Läuferschicht erstreckenden Schenkel der Bügel kein fester Halt im Mörtelbett gewährleistet, da die im Bereich z.B. einer Fensterdurchbrechung liegende Läuferschicht, die den Verblendsturz bildet, Zugkräften unterliegt und das erhärtete Mörtelbett selbst keine zusätzliche Verankerung für die Bügel bildet.

Die EP-A-0 340 840 beschreibt ein Armierungssystem für eine Wand aus einem Mauerwerk mit einer in das Mörtelbett einzusetzenden Horizontalarmierung, wobei vertikale Armierungselemente vorgesehen sind, die in vertikale Vertiefungen oder Durchbrechungen in den Mauersteinen eingeführt sind, wobei die Höhe bzw. die Länge der vertikalen Armierungen etwa der Höhe von mindestens zwei übereinanderliegenden Mauersteinen entspricht. Außerdem sind die vertikalen Armierungen in mindestens einer Vertikalrichtung auf der Horizontalarmierung angeordnet und mit dieser fest verbunden. Mit dieser Armierungsvorrichtung soll es einfach sein, eine Wand aus einem Mauerwerk zu schaffen, die es ermöglicht, horizontal und vertikal armiertes Mauerwerk manuell zu errichten, ohne praktisch von den herkömmlichen Maurerverfahren abzuweichen. Diese Armierungsvorrichtung ist nur dort einsetzbar, wo ein Mauerwerk aus Lochsteinen hergestellt werden soll. Da außerdem die vertikalen Armierungen in Form von geschlossenen Bügeln fest mit der horizontalen Armierung verbunden sind, besteht keine Möglichkeit, durch Verschieben der vertikalen Armierungen diese Mauerfugenabstände unterschiedlichen Abmessungen anzupassen.

Die bekannte Armierungsvorrichtung ist nicht einsetzbar als Mauerwerkbewehrung mit statisch tragender Wirkung im Sturzbereich für Verblendstürze und mit der Bewehrung verbindbaren bzw. eingehängten, oben offenen Drahtbügeln zur Herstellung von statisch frei tragenden Systemen, wie Verblendstürze.

Eine Vorrichtung zur Aufnahme eines Fertigbalkens zum Überdecken von Öffnungen an einem Mauerwerk besteht nach der DE-A-28 36 781 aus einem Sturz, der einen steinartigen tragenden Kern mit eingelegten Bewehrungsstäben aufweist, die jedoch nicht in ein horizontal verlaufendes Mörtelbett eingebettet sind und die nicht in Wirkverbindung mit in vertikalen Mörtelbetten liegenden Bügeln stehen.

Es ist Aufgabe der vorliegenden Erfindung, einen eingangs genannten Verblendsturz zu verbessern und ein Verbundsystem für einen gemauerten Sturz zwischen den Druck- und Zugzonen des Sturzes zu schaffen, das die auf Druck tragenden Steine über die Bewehrung ein Verankerungssystem aufnehmen, das die unter der Bewehrung angebrachten Steine zum Halten bringt, so daß eine bessere Verteilung der Druck- und Zugkräfte bei gleichzeitiger Vermeidung des Durchhängens des Mauerwerks in dem Verblendsturz erreicht wird. Ferner ist es Aufgabe der vorliegenden Erfindung, eine wirtschaftliche, universell einsetzbare Mauerwerkbewehrung zu schaffen, das mit dem Mörtel des Mauerwerks verbindbar ist und das den unterschiedlichsten Belastungen anpaßbar ist, wobei gleichzeitig ein verbesserter Verbund erhalten werden soll.

Diese Aufgabe wir durch das als Verblendsturz ausgebildete Mauerwerk mit den Merkmalen nach Anspruch 1 gelöst.

Danach bilden zur Herstellung eines Verbundes zwischen Druck- und Zugzonen des Verbundsturzes die auf Druck tragenden Steine der Läuferschicht über der Bewehrung ein Verankerungssystem, das die unterhalb der Bewehrung angebrachten Steine der Läufer- oder Rollschicht zum Halten bringt, wobei die Bewehrung sowohl aus parallel laufenden Längsstäben als auch aus senkrecht hierzu angeordneten, sich in die obere Läuferschicht und in die untere Läufer- oder Rollschicht erstreckenden, plattenförmigen Körper besteht, die mit einer Seite an den Längsstäben gehalten sind und sich in die Läuferschicht und in die Läufer- oder Rollschicht erstrecken sowie in den vertikalen Fugen zwischen den Steinen der Läuferschicht und der Läufer- und Rollschicht eingebettet sind, wobei die in die Läuferschicht des Verblendsturzes geführten plattenförmigen Körper bis in die benachbarte, parallel zur Längsfuge liegende Mörtel- oder Zement- / Mörtel-Fuge geführt sind. Der besondere Vorteil dieser Bewehrung liegt darin, daß die auftretenden Zug- und Druckkräfte gleichmäßiger in das Mauerwerk geleitet werden, insbesondere wir ein Herausbrechen der Verblendstürze (bzw. Grenadiere) aus dem Mauerwerk verhindert. Die Anbindung der Last erfolgt dabei über die erste Schicht hinweg, wobei die oberen Steine unter Spannung stehen.

Weiterbildungen der Erfindung sind in den Unteransprüchen aufgeführt. So wird vorzugsweise jedes Ende der plattenförmigen Körper auf einem der Längsstäbe enden. Nach einer weiteren Ausgestaltung sind die plattenförmigen Körper im wesentlichen U-förmig, wodurch sie in hervorragender Weise für Vertikalfugen sowohl in Läuferschichten, als auch in Läufer- oder Rollschichten einsetzbar sind und eine größtmögliche Verbundfläche zwischen den Stahl-Bewehrungselementen und dem Mörtel schaffen.

Sind die plattenförmigen Körper lösbar an die Längsstäbe klemmbar, ergibt sich der weitere Vorteil, daß die plattenförmigen Körper in beliebigem Abstand voneinander sowie an beliebig gewünschtem Ort angeordnet werden können. Hierdurch läßt sich eine individuelle Bewehrung schaffen, die den tatsächlich auftretenden Druck- und Zugkräften bzw. -spannungen angepaßt ist.

Weitere Vorteile ergeben sich, wenn die Enden der plattenförmigen Körper hakenförmig ausgebildet sind, vorzugsweise derart, daß die Krümmung des hakenförmigen Endes auf den Längsstabdurchmesser abgestimmt ist. Hierdurch wird erreicht, daß die plattenförmigen Körper leicht an vorbestimmten Stellen eingehängt werden können. Eine weitere Verbesserung hinsichtlich der Lagestabilisierung der plattenförmigen Körper relativ zu den Längsstäben ergibt sich, wenn die plattenförmigen Körper unter einer Vorspannung auf die Längsstäbe geklemmt sind und/oder die hakenförmigen Enden der plattenförmigen Körper auf die Längsstäbe durch Rastverschluß klemmbar sind. Das Einklemmen der Enden der plattenförmigen Körper in die Längsstäbe wird noch dadurch unterstützt, daß die Eingriffselemente an den plattenförmigen Körpern federnd-elastisch ausgebildet sind. Auch durch Umbiegen der Eingriffselemente um die Längsstäbe oder an einem Metallband wird eine Befestigung der plattenförmigen Körper erreicht.

Eine unterschiedliche Länge der plattenförmigen Körper schafft die Möglichkeit, daß beispielsweise nach oben und unten unterschiedlich lange plattenförmige Körper eingesetzt werden. Ein in die Läuferschicht reichender plattenförmiger Körper kann ggf. auch länger bemessen sein, wobei der aus der Läuferschicht herausragende Abschnitt des plattenförmigen Körpers dann einfach umgebogen bzw. umgelegt wird. Vorzugsweise ist das Basisstück des U-förmigen plattenförmigen Körpers kürzer als der Abstand der parallel liegenden Längsstäbe.

Vorzugsweise erstreckt sich zumindest ein Teil des plattenförmigen Körpers bis in die benachbarte, parallel zur Längsfuge liegende Mörtel- oder Zement-/Mörtel-Fuge. Hierunter ist eine Länge des plattenförmigen Körpers zu verstehen, die der Höhe eines Steines zuzüglich der Fugenbreite entspricht.

Zur besseren Verankerung bestehen die Längsstäbe aus gerippten Stahlstäben, wobei diese nach einer weiteren Ausbildung durch Querstäbe miteinander verbunden sind. Die Querstäbe können vorzugsweise in äquististantem Abstand voneinander angeordnet sein.

In Verblendstürzen ist es häufig erforderlich, für eine besondere Abdichtung zu sorgen. Nach einer weiteren Ausgestaltung sind Sturzdichtungsbahnen vorgesehen, die einendseitig in das Mörtel- oder Zement-/Mörtelbett eingebunden sind und die aus einer Folie bestehenden, deren in Folienbahnlängsrichtung verlaufender Endabschnitt mit einer Verbindungsprofilierung versehen ist, um eine sichere Verankerung im Mörtelbett der Fuge zwischen zwei Läuferschichten zu erreichen. Diese Verbindungsprofilierung dient zur Halterung von Kunststoffolien als Sturzdichtungsbahnen, die das Wasser hinter der Fassade, beispielsweise über den Fenstern, ableiten. Mittels dieser Verbindungsprofilierung ist die Folie im Fugenmörtel mit eingebunden, um einen besseren Verbund mit dem Mörtel zu erreichen. Das Traggefüge des Verblendsturzes wird durch die Folie somit nicht zerschnitten. Nach einer weiteren Ausgestaltung wird das andere freie Ende der vorzugsweise schlaufenförmig eingebetteten Kunststoffolie mit den Verblendsturzelementen mechanisch oder durch Kleben verbunden.

Bei Bedarf können die plattenförmigen Körper auch aus Flachstahl bestehen oder zumindest teilweise kunststoffummantelt sein, etwa zur Vermeidung von korrosiven Angriffen.

Bevorzugt werden für die Längs- und/oder Querstäbe gerippte Stahlstäbe verwendet. Alternativ hierzu können die Längs- und/oder Querstäbe aus Flachstahl bestehen. Gleichgültig welche Form die genannten Teile aufweisen, können sie zumindest teilweise kunststoffummantelt sein, um hierdurch einen Korrosionsschutz zu erzielen.

Ausführungsbeispiele der Erfindung sind in den Zeichnungen dargestellt.

Nicht alle dargestellten Ausführungen sind beansprucht. Der Schutzbereich wird durch den Inhalt der Patentansprüche bestimmt.

Es zeigen:
- Fig. 1: eine perspektivische teilgeschnittene Ansicht eines verblendsturzartig ausgebildeten Mauerwerks mit Bewehrung,
- Fig. 2: eine perspektivische Ansicht der Mauerwerkbewehrung,
- Fig. 3: einen Querschnitt durch einen Verbundsturz mit eingelassener Bewehrung und mit eingebauter Sturzdichtungsbahn aus einer Folie mit einem in die Mörtelfuge eingreifenden Endabschnitt mit einer Verbundprofilierung,
- Fig. 4: einen Querschnitt durch einen Verblendsturz mit eingebauter Sturzdichtungsbahn aus einer Folie mit einer aus einem Rundstab bestehenden Verbundprofilierung,
- Fig. 5: in einer Draufsicht den Endabschnitt der folienartigen Sturzdichtungsbahn mit einem schalufenförmigen Endabschnitt mit einem eingeschobenen Rundstab als Verbundprofilierung,
- Fig. 6: in einer Draufsicht den Endabschnitt der folienartigen Sturzdichtungsbahn mit aufgelegtem und mit der Folie verbundenem Rundstab als Verbundprofilierung,
- Fig. 7: in einer Draufsicht den Endabschnitt der folienartigen Sturzdichtungsbahn mit einer aus einer Lochung bestehenden Verbundprofilierung,
- Fig. 8: in einer Draufsicht den Endabschnitt der folienartigen Sturzdichtungsbahn mit einem auf die Folie aufgelegten und mit dieser verbundenen Gewebezuschnitt als Verbundprofilierung,
- Fig. 9: in einer Draufsicht den Endabschnitt der folienartigen Sturzdichtungsbahn mit einem mit der Folie verbundenen Gewebezuschnitt als Verbundprofilierung,
- Fig. 10 und 11: Ausführungsbeispiele für die Kupplung zweier Mauerwerkbewehrungen,
- Fig. 12: eine Mauerwerkbewehrung mit einem eingesetzten Winkelanker in einer perspektivischen Ansicht,
- Fig. 13: eine Schnittansicht einer in einem Mauerwerk eingebauten Bewehrung nach Fig. 12,
- Fig. 14: eine Schnittansicht zweier Bewehrungen, die zwischen zwei Läuferschichten bzw. einer Läuferschicht und einer Grenadierschicht eingebaut sind,
- Fig. 15: in einer schaubildlichen Ansicht einen plattenförmigen Körper mit abgewinkeltem Endbereich,
- Fig. 16: in einer schaubildlichen Ansicht einen plattenförmigen Körper mit einem sägezahnartigen Profil an seinen Außenlängskanten und
- Fig. 17: in einer Vorderansicht einen U-förmigen plattenförmigen Körper mit abbiegbaren Schenkelenden.

Wie aus Fig. 2 ersichtlich, besteht die in einen als fertiges Bauelement ausgebildeten Verblendsturz 200 einbaubare Mauerwerkbewehrung 100 aus parallel laufenden Längsstäben 10 und 11, die durch äquidistant hier im Abstand a angeordnete Querstäbe 12 verbunden sind. Die Längsstäbe 10 bzw. 11 besitzen einen Durchmesser d von beispielsweise 4 mm. Dieser Durchmesser entspricht dem Durchmesser der plattenförmigen Körper 13 sowie der Querstäbe 12, so daß auf ein und dasselbe Ausgangsmaterial zugegriffen werden kann. Die Durchmesser können jedoch auch unterschiedlich groß gewählt werden. Die plattenförmigen Körper 13 liegen senkrecht zu der durch die Längs- und Querstäbe 10 bis 12 bestimmten Ebene und besitzen unterschiedliche Höhe h, je nachdem, ob die für die Grenadiere, d.h. für die Rollschicht, oder für die Läuferschicht des Verblendsturzes 200 als selbständiges Bauelement eingesetzt werden sollen (Fig. 1). Der Abstand der Längsstäbe b bestimmt auch den Abstand der freien Enden des im wesentlichen U-förmigen Profils, wobei die Enden 14 der plattenförmigen Körper hakenförmig ausgebildet sind, so daß sie über die Längsstäbe geschoben werden können bzw. dort eingerastet werden können. Gegebenenfalls können die plattenförmigen Körper auch noch unter Vorspannung stehen. Im vorliegenden Fall greifen die Enden 14 der plattenförmigen Körper jeweils an den sich gegenüberliegenden Innenseiten der Längsstäbe 10, 11 an. Die aus den Längsstäben 10, 11 und den plattenförmigen Körpern 13 bestehende Bewehrung 100 braucht nicht gitterförmig ausgebildet zu sein. Es können auch zwei Einzelstäbe verwendet werden, die im Auflagebereich des Verblendsturzes im seitlichen Mauerwerk abgeknickt und verankert sind.

Die Fig. 1 und 3 zeigen typische Verblendstürze mit Läuferschichten 15 und Rollschichten 16. Das Paar von Längsstäben 10, 11 ist in einer Mörtelschicht 17 eingebettet, die zwischen der Rollschicht 16 und der über ihr liegenden Läuferschicht 15 liegt.

In den vertikalen Fugen zwischen den Steinen der Läufer- oder Rollschicht 16 im Abstand c bei dem in Fig. 1 dargestellten Ausführungsbeispiel, also jeweils drei Steine 16 begrenzend, liegend die nach unten ragenden längeren plattenförmigen Körper 13, während in die Vertikalfugen zwischen jedem Läuferstein nach oben stehende plattenförmige Körper 13 ragen, wobei auch andere Längenbemessungen vorgenommen werden können. Die nach oben ragenden plattenförmigen Körper 13 reichen bis in die nächstliegende Mörtelschicht 18 zwischen zwei Läufern, wo sie an eine Sturzdichtungsbahn aus einer Folie 20 angrenzen, die mit ihrem einen Endabschnitt in dem Mörtel der Fuge 18 zwischen zwei Läuferschichten eingebettet und vermittels einer Verbindungsprofilierung mit dem Mörtel der Fuge 18 durch Verankerung verbunden ist. Die Einbindung der Folie 20 in das

Mörtelbett der Fuge erfolgt nur mit einem kurzen Folienendabschnitt, der bevorzugterweise eine Breite aufweist, die einem Drittel oder einem Viertel der Fugentiefe entspricht. Die Folie 20 dient als Sturzdichtungsbahn und leitet das Wasser hinter der Fassade über den Fenstern ab. Das freie Ende der Folie 21 ist mechanisch an der Decke befestigt oder geklebt. Wie insbesondere aus Fig. 3 ersichtlich, ist die Länge e eines Steines 16 größer als die Höhe h eines plattenförmigen Körpers 13, während die nach oben ragenden kürzeren plattenförmigen Körper auch eine Höhe haben können, die größer ist als die Höhe der Schmalseite eines Läufers.

Durch die Verschiebbarkeit der plattenförmigen Körper auf den Längsstäben 10, 11 ist keine Bindung an vorgegebene Fugen gegeben. Die Stoßfugen der Steine können beliebig angeordnet sein, da die plattenförmigen Körper auf die Lage der Stoßfugen ausrichtbar sind.

Diese Verbindungsprofilierung zur Verankerung der Folie 20 kann in verschiedenster Weise ausgebildet sein. Aufgabe der Verbindungsprofilierung ist es, die Folie 20 im Mörtel der Fuge 18 zu verankern, wobei die Folie 20 nur mit einem kurzen Abschnitt in den Mörtel der Fuge 18 eingreift, um den Verbund zwischen den beiden Läuferschichten nicht zu beeinträchtigen.

Nach Fig. 3 besteht die Verbindungsprofilierung aus einem Winkelprofil 19, das mit seinem einen Schenkel mit der Folie 20 verbunden ist, während der andere Schenkel in den Mörtel der Fuge 18 eingreift. Das Winkelprofil 19, das auch mit einer Lochung versehen sein kann, besteht aus Kunststoff oder einem anderen korrosionsbeständigen Werkstoff.

Als Verbindungsprofilierung kann das Ende der Folie 20 mit einem in Folienlängsrichtung verlaufenden Rundstab 221 verbunden sein, der im Folienendabschnitt 20a mit der Folie 20 verbunden ist (Fig. 4). Der Rundstab 221, der auch ein anderes Querschnittsprofil aufweisen kann, ist durch eine am Folienendabschnitt 20a ausgebildete Schlaufe 20b hindurchgeschoben, die durch Doppellagigkeit des Folienendabschnittes 20a erhalten wird, wobei zum leichteren Einschieben des Rundstabes 221 in die Schlaufe 20b bzw. in den Zwischenraum der beiden übereinanderliegenden Folienbahnabschnitte der Bereich der Doppellagigkeit mit in Abständen voneinander angeordneten Ausnehmungen 20c versehen sein kann (Fig. 5). Nach einer weiteren Ausführungsform gemäß Fig. 6 ist der Rundstab 221 auf den Folienendabschnitt 20a aufgelegt und mit der Folie verklebt oder verschweißt, wobei der Rundstab aus Kunststoff oder einem geeigneten korrosionsbeständigen Werkstoff besteht.

Gemäß Fig. 7 ist der Endabschnitt 20a der Folie 20 mit einer Lochung 222 versehen. Die Folie selbst besteht aus Kunststoff oder einem anderen geeigneten, folienähnlichen Material, wobei auch Metallfolie eingesetzt werden kann. Auch Sandwichfolien aus einer Kunststoffolie und einer Metallfolie können verwendet werden.

Um einen besseren Halt der Folie im Mörtel der Fuge 18 zu erzielen, kann gemäß Fig. 8 auf den Folienendabschnitt 20a ein Zuschnitt 223 aus einem Gewebe oder einem Vliesstoff aufgelegt sein, wobei dieser Zuschnitt 223 mit der Folie 20 verklebt oder verschweißt ist. Es besteht auch nach Fig. 9 die Möglichkeit, an den Endabschnitt 20a der Folie 20 einen Zuschnitt 223a aus einem Gewebe oder einem Vliesstoff anzuschließen und mit der Folie 20 zu verbinden, wobei dann bei angebrachter Sturzdichtungsbahn dieser Zuschnitt 223a im Mörtel der Fuge 18 verankert wird. Vorteilhafterweise werden weitmaschige Gewebe und grobstrukturierte Vliesstoffe verwendet, um einen guten Verbund mit dem Mörtel der Fuge 18 zu erreichen.

Die Mauerwerkbewehrung 100 besteht gemäß Fig. 12 aus zwei parallel zueinander angeordneten Längsstäben 110, 111 und Querstäben 112, die durch in äquidistantem Abstand a (Fig. 12) die Längsstäbe miteinander verbinden. Längsstäbe 110, 111 und Querstäbe 112 besitzen denselben Durchmesser b, wobei diese Querstäbe 112 auch Abstandhalterfunktion haben, um die Längsstäbe 110,111 der Bewehrung 100 in der Mitte des Mörtelbettes zu halten. Endseitig der Mauerwerkbewehrung 100 ist an dieser eine Endlagerplatte 113 angeordnet (Fig. 10 und 11), die angeschweißt ist und eine Länge aufweist, die etwa dem Abstand der Längsstäbe 110 und 111 entspricht. Der Überstand ist so groß, daß die Schweißnaht 114 ausreichend Halt bietet.

Fig. 10 und 11 zeigen verschiedene Kupplungen zweier Mauerwerkbewehrungen. In beiden Fällen sind die hier rechts dargestellten Endseiten einer Bewehrung so ausgestaltet, daß die Längsstababschnitte 110' und 111' zu einem geringeren Abstand gebogen sind oder einen Versatz aufweisen (Fig. 11). Die Endplatte 113' kann jeweils in der dargestellten Wiese durch die Längsstäbe 110 und 111 hindurchgeführt und nach Drehung parallel ausgerichtet werden, so daß die Endlagerplatten 113 und 113' aneinanderliegen.

Fig. 12 zeigt (unter Fortlassung der Endlagerplatte 113) einen Winkelprofilanker 150, dessen Einbau aus Fig. 13 näher ersichtlich ist. Dieser Winkelprofilanker 150 dient dazu, die Einbindetiefe der Mauerwerkbewehrung 100 im Mauerwerk zu verkürzen. Der Winkelprofilanker 150 besteht aus einem ersten senkrechten Schenkel 151, der mit zwei senkrechten Längsschlitzen 152 und 153 versehen ist, die zur Aufnahme der beiden Längsstäbe 110 und 111 der Mauerwerkbewehrung 100 dienen. Die Länge der Längsschlitze 152, 153 entspricht der Höhe des Schenkels 151. An den Schenkel 151 schließt sich die horizontal liegende Stegplatte 154 an, die in einem rechten Winkel in einen zweiten, nach unten gerichteten Schenkel 155 übergeht, der parallel zum genannten ersten Schenkel 151 verläuft. Die beiden Schenkel 151, 155 des Winkelprofilankers 150 erstrecken sich in entgegengesetzten Richtungen und weisen, wie auch die Stegplatte 154, gleiche Längen und bevorzugterweise gleiche Breiten auf. Der zweite Schenkel 155 ist mit einer Bohrung 156 versehen, um eine zusätzliche Verankerung im Mauerwerk - mittels einer mechanischen Verbindung, wie z.B. eines Bolzens 157, vornehmen zu können.

Der Winkelprofilanker 150 wird von unten her auf die Längsstäbe 110, 111 der Mauerwerkbewehrung 100 aufgesetzt, so daß die Längsstäbe 110, 111 in den Längsschlitzen 152, 153 des Schenkels 151 des Winkelprofilankers, bis die Längsstäbe 110, 111 auf der Stegplatte 154 anliegen, gleiten. Hierauf erfolgt ein Verschieben des Winkelprofilankers 150 an den Längsstäben 110, 111 bis zur Anlage an einem Querstab 112 der Mauerwerkbewehrung 100 in Pfeilrichtung X (Fig. 12). Der nach oben gerichtete Schenkel 151 greift dann in die Fuge 115' zwischen zwei Läufern 115 einer Läuferschicht, während der nach unten gerichtete Schenkel 155 in die Fuge 116'a zwischen zwei Steinen 116a des die Grenadierschicht seitlich begrenzenden Mauerwerks eingreift. Beide Schenkel 151, 152 werden in den Fugen eingemörtelt. Eine zusätzliche Verankerung erfolgt mittels eines Bolzens 157 im Mauerwerk, wobei der Bolzen 157 durch die Durchbrechung 156 in dem Schenkel 155 des Winkelprofilankers 150 hindurchgeführt ist (Fig. 13). Damit erfolgt eine Sicherung durch die letzten untergehängten Steine, wobei sich der abgewinkelte Schenkel 155 an dem Querstab 112 der Mauerwerkbewehrung 100 abstützt.

Die senkrechte Platte 151 des Winkelprofilankers 150 ist so groß, daß hohe Drücke aufgenommen werden können. Im eingebauten Zustand liegt die Auflagerplatte 154 des Winkelprofilankers 150 an einem Querstab 112 oder der Endlagerplatte 113 der Bewehrung an. Durch die mögliche Höhenverstellung der Endverankerungsvorrichtung kann eine Schwenkpunktverlagerung der Last in den Verblendsturz erreicht werden.

Mit der Endverankerungsvorrichtung wird ein hervorragender Verbund erreicht. Beim Einbau der Ankerteile in das zu erstellende Verblendmauerwerk ist eine gute Kontrolle des eingebrachten Mörtels zwischen Bewehrung 100 und dem Mauerwerk möglich. Die notwendige seitliche Einbindtiefe der Mauerwerkbewehrung 100 in das Mauerwerk wird wesentlich verkürzt, wenn das Widerlagersystem verwendet wird. Die Einbindelänge der Mauerwerkbewehrung 100 ist dabei abhängig vom Mörtel und der Auflast.

Wie aus Fig. 14 ersichtlich, kann die Verankerung auch in versetzter Anordnung zwischen zwei Läuferschichten 130 und 131 sowie zwischen der Läuferschicht 130 und der Läufer- oder Rollschicht 116 verwendet werden. Die jeweilige Bewehrung ist mit 100 bzw. 100' bezeichnet.

Insgesamt zeichnet sich die Vorrichtung dadurch aus, daß sie als Baukasten-System verwendbar ist. Sie besitzt eine hohe Wirtschaftlichkeit, benötigt wenig Stahl, hat eine hohe Flexibilität und eine große Anpassungsfähigkeit, insbesondere durch das entnehmbare Teil 150 sowie Verbindbarkeit der einzelnen Mauerwerkbewehrungen.

Die eingesetzten plattenförmigen Körper 13 sind beidendseitig mit Eingriffselementen 13a, 13b zum Eingriff in die Längsstäbe 10, 11 der Bewehrungen versehen, wobei diese Eingriffselemente federnd-elastisch ausgebildet sind, um eine entsprechende Klemmwirkung zu erreichen.

Die plattenförmigen Körper 13 sind mit Durchbrechungen oder Außenwandprofilierungen versehen, um den Mörtel der senkrechten Fugen gegen ein Herausrutschen aus der Fuge zu hindern.

Zur Verhinderung des Abrutschens des Mörtels in einer Fuge zwischen zwei Steinen ist nach einer weiteren Ausführungsform nach Fig. 15 der vollflächige, plattenförmige Körper 13 an seinem, den Eingriffselementen 13a, 13b abgekehrten Endabschnitt 13c mit einem abgewinkelten Abschnitt 13d versehen. Des weiteren kann der plattenförmige Körper 13 nach Fig. 16 mit einem sägezahnartigen Profil 13f an seinen Außenlängskanten 13e, 13e' versehen sein. Bei einer U- oder V-förmigen Ausgestaltung des plattenförmigen Körpers 13 können die Schenkelenden 13g, 13g' verlängert ausgebildet sein, um durch Umbiegen der Schenkelenden 13g, 13g' den plattenförmigen Körper 13 an den Tragelementen des Bewehrungssystems befestigen zu können.

## Patentansprüche

1. Verblendsturz mit Läuferschichten (15) und mit einer darunterliegenden Läufer- oder Rollschicht (16) aus Mauerwerk sowie mit einer in die horizontalen Fugen (17) im Mauermörtel eingebetteten Mauerwerkbewehrung (100), wobei zur Herstellung eines Verbundes zwischen Druck- und/oder Zugzonen des Verblendsturzes die auf Druck tragenden Steine der Läuferschicht (15) über der Mauerwerkbewehrung (100) ein Verankerungssystem bilden, das die unterhalb der Mauerwerkbewehrung (100) angebrachten Steine der Läufer- oder Rollschicht (16) zum Halten bringt, wobei die Bewehrung (100) aus einem im horizontal verlaufenden Mörtel- oder Zement-/Mörtelbett der Längsfuge (17) oberhalb der Läufer- oder Rollschicht (16) eingebetteten Tragelement aus parallel zueinander verlaufenden Längsstäben (10, 11) oder einem Metallband für in das Mörtel- oder Zement-/Mörtelbett der vertikalen Fugen zwischen den Steinen der Läufer- oder Rollschicht (16) eingebetteten Formelemente (13) besteht,
dadurch gekennzeichnet,
daß die an den Längsstäben (10, 11) der Bewehrung (100) angeordneten Formelemente aus plattenförmigen Körpern (13) bestehen, die mit einer Seite an den Längsstäben (10, 11) gehalten sind und sich in die Läuferschicht (15) und in die Läufer- oder Rollschicht (16) erstrecken, sowie in den vertikalen Fugen zwischen den Steinen der Läuferschicht (15) und der Läufer- oder Rollschicht (16) eingebettet sind, wobei die in die Läuferschicht (15) des Verblendsturzes geführten plattenförmigen Körpern (13) bis in die benachbarte, parallel zur Längsfuge (17) liegende Mörtel- oder Zement-/ Mörtel-Fuge (18) geführt sind.

2. Verblendsturz nach Anspruch 1,
dadurch gekennzeichnet,
daß jeder plattenförmige Körper (13) beidendseitig mit Eingriffselementen (13a, 13b) zum Eingriff in die Längsstäbe (10, 11) der Bewehrungen versehen ist.

3. Verblendsturz nach Anspruch 2,
dadurch gekennzeichnet,
daß die Eingriffselemente (13a, 13b) federnd-elastisch ausgebildet sind.

4. Verblendsturz nach einem der Ansprüche 1 bis 3,
dadurch gekennzeichnet,
daß jedes Ende (14) der plattenförmigen Körper auf einem der Längsstäbe (10, 11) endet und daß die plattenförmigen Körper (13) im wesentlichen U-förmig oder V-förmig sind und lösbar an den Längsstäben (10, 11) befestigbar bzw. klemmbar sind.

5. Verblendsturz nach einem der Ansprüche 1 bis 4,
dadurch gekennzeichnet,
daß jeder plattenförmige Körper (13) Durchbrechungen oder Oberflächenprofilierungen aufweist.

6. Verblendsturz nach einem der Ansprüche 1 bis 5,
dadurch gekennzeichnet,
daß die Enden (14) der plattenförmigen Körper hakenförmig ausgebildet sind, vorzugsweise derart, daß die Krümmung des hakenförmigen Endes (14) auf den Längsstabdurchmesser (d) abgestimmt ist und unter einer Vorspannung auf die Längsstäbe (10,11) geklemmt sind und/oder die hakenförmigen Enden (14) auf die Längsstäbe (10, 11) durch Rastverschluß klemmbar sind.

7. Verblendsturz nach einem der Ansprüche 1 bis 6,
dadurch gekennzeichnet,
daß die plattenförmigen Körper (13) unterschiedlich lang sind und daß das Basisstück des U-förmigen plattenförmigen Körpers (13) kürzer ist als der Abstand (b) der parallel liegenden Längsstäbe (10, 11).

8. Verblendsturz nach einem der Ansprüche 1 bis 7,
dadurch gekennzeichnet,
daß die Längsstäbe (10,11) durch Querstäbe (12) miteinander verbunden sind, die vorzugsweise in äquidistantem Abstand (a) voneinander angeordnet sind.

9. Verblendsturz nach einem der Ansprüche 1 bis 8,
dadurch gekennzeichnet,
daß der Verblendsturz eine Sturzdichtungsbahn aus einer Folie (20) aufweist, die mit ihrem in Sturzdichtungsbahnlängsrichtung verlaufenden Endabschnitt (20a) mit einem kurzen Bereich in das Mörtelbett der Fuge (18) zwischen zwei Läuferschichten eingebettet und mit dem Mörtel der Fuge (18) verankert ist, wobei zur Verankerung im Fugenmörtel der Endabschnitt (10a) der Folie (20) mit einer Verbindungsprofilierung versehen ist.

10. Verblendsturz nach Anspruch 9,
dadurch gekennzeichnet,
daß die Verbindungsprofilierung aus einem Winkelprofil (19) besteht, das mit einem Schenkel mit der Folie (20) verbunden ist und mit seinem anderen Schenkel in das Mörtelbett der Fuge (18) eingebettet ist, sowie zweckmäßigerweise mit einer Lochung in seinen Schenkeln versehen ist.

11. Verblendsturz nach Anspruch 9,
dadurch gekennzeichnet,
daß die Verbindungsprofilierung
a) aus einem in Folienbahnlängsrichtung verlaufenden Rundstab (221), der am Endabschnitt (20a) der Folie (20) mit dieser verbunden ist, oder
b) aus einer Lochung (222) im Endabschnitt (20a) der Folie (20), oder
c) aus einem auf den Endabschnitt (20a) der Folie (20) aufgelegten und mit der Folie (20) verbundenen Zuschnitt (223) aus einem Gewebe oder einem Vliesstoff besteht, oder
d) aus einem mit dem Folienendabschnitt (20a) verbundenen Zuschnitt (223a) aus einem Gewebe oder einem Vliesstoff besteht.

12. Verblendsturz nach einem der Ansprüche 1 bis 11,
dadurch gekennzeichnet,
daß das andere freie Ende (21) der schlaufenförmig eingebetteten Kunststoffolie (20) mit den Verblendsturzelementen mechanisch durch Kleben verbunden ist.

13. Verblendsturz nach einem der Ansprüche 1 bis 12,
dadurch gekennzeichnet,
daß die Folie (20) das Winkelprofil (19) und das Rundprofil (221) aus einem Kunststoff oder einem anderen geeigneten Werkstoff bestehen.

14. Verblendsturz nach einem der Ansprüche 1 bis 13,
dadurch gekennzeichnet,
daß die Endseiten (110', 111'; 110", 111") der Mauerwerkbewehrung (100) so ausgestaltet sind, daß sie mit einer weiteren Mauerwerkbewehrung (100) über eine Steckverbindung, Muffe oder Schweißverbindung, verbindbar sind.

15. Verblendsturz nach Anspruch 14,
dadurch gekennzeichnet,
daß an einer der Endseiten der Mauerwerkbewehrung (100) die Längsstäbe (110', 111'; 110", 111") zu einem Versatz so gebogen sind, daß eine komplementäre Endseite einer weiteren Mauerwerkbewehrung (100) dort anlegbar ist.

16. Verblendsturz nach einem der Ansprüche 1 bis 15,
dadurch gekennzeichnet,
daß die Mauerwerkbewehrung (100) einen quer zu den Längsstäben (10, 11; 110, 111) und gegebenenfalls parallel zu den Querstäben (12; 112) verlaufenden und auf den Längsstäben (10, 11; 110, 111) aufgesetzten Winkelprofilanker (150) mit einem ersten senkrechten, mit mindestens einem senkrechten Längsschlitz (152, 153) zur Aufnahme der Längsstäbe (10, 11; 110, 111) der Mauerwerkbewehrung (100) aufweisenden Schenkel (151), eine abgewinkelte und parallel zu den Längsstäben (10, 11; 110, 111) verlaufende Stegplatte (154) und einen zweiten abgewinkelten und parallel zu dem ersten Schenkel (151) verlaufenden Schenkel (155) trägt, wobei die beiden Schenkel (151, 155) sich in entgegengesetzten Richtungen erstrecken, wobei der Winkelprofilanker (150) von unten her auf die Längsstäbe (10, 11; 110, 111) der Mauerwerkbewehrung (100) bis zur Anlage der Stegplatte (154) des Winkelprofilankers (150) an den Unterseiten der Längsstäbe (10, 11; 110, 111) aufgeschoben und mit seinem ersten Schenkel (151) zur Anlage an einem der Querstäbe (12; 112) der Mauerwerkbewehrung (100) gebracht ist.

17. Verblendsturz nach einem der Ansprüche 1 bis 16,
dadurch gekennzeichnet,
daß die beiden Schenkel (151, 155) und die Stegplatte (154) gleiche Längen und/oder gleiche oder ungleiche Breiten aufweisen.

18. Verblendsturz nach einem der Ansprüche 1 bis 17,
dadurch gekennzeichnet,
daß die Längsschlitze (152, 153) in dem aus der Ebene der Mauerwerkbewehrung (100) nach oben hervorstehenden Schenkel (151) eine Länge aufweisen, die der Breite / Höhe des Schenkels (151) entspricht.

19. Verblendsturz nach einem der Ansprüche 1 bis 18,
dadurch gekennzeichnet,
daß in dem aus der Ebene der Mauerwerkbewehrung (100) nach unten hervorstehenden Schenkel (155) eine Sicherungsbolzenaufnahmedurchbohrung (156) vorgesehen ist.

20. Verblendsturz nach einem der Ansprüche 1 bis 19,
dadurch gekennzeichnet,
daß die Winkelprofilanker (150) zur Halterung von Kunststoffolien dienen.

21. Verblendsturz nach einem der Ansprüche 1 bis 20,
dadurch gekennzeichnet,
daß die Längsstäbe (10, 11) der Bewehrung (100) aus gerippten oder glatten Stahlstäben bestehen.

22. Verblendsturz nach einem der Ansprüche 1 bis 21,
dadurch gekennzeichnet,
daß die Querstäbe (12) der Bewehrung (100) aus gerippten Stahlstäben bestehen.

23. Verblendsturz nach einem der Ansprüche 1 bis 22,
dadurch gekennzeichnet,
daß die Längsstäbe (10, 11) der Bewehrung aus Flachstahl bestehen.

24. Verblendsturz nach einem der Ansprüche 1 bis 23,
dadurch gekennzeichnet,
daß die Querstäbe (12) der Bewehrung aus Flachstahl bestehen.

25. Verblendsturz nach einem der Ansprüche 1 bis 24,
dadurch gekennzeichnet,
daß der plattenförmige Körper (13) in seinem unteren Endbereich (13c) ein- oder beidseitig abgewinkelte Abschnitte (13d) aufweist.

26. Verblendsturz nach einem der Ansprüche 1 bis 25,
dadurch gekennzeichnet,
daß der plattenförmige Körper (13) an seinen Längsaußenkanten (13e, 13e') eine zahnartige Profilierung (13f) aufweist.

27. Verblendsturz nach einem der Ansprüche 1 bis 26,
dadurch gekennzeichnet,
daß der plattenförmige Körper (13) U- oder V-förmig mit abbiegbaren Schenkelenden (13g, 13g') ausgebildet ist.

## Claims

1. A facing masonry lintel with stretcher courses (15) and with a subjacent stretcher course or a brick-on-edge course (16) as well as with a masonry reinforcement (100) embedded in the wall mortar into the horizontal joints (17), whereby for realizing a compound between pressure and/or traction areas of the facing lintel the pressure loaded bricks of the stretcher course (15) above the masonry reinforcement (100) constitute an anchoring system which makes sustain the bricks of the stretcher course or of the brick-on-edge course (16) fixed below the masonry reinforcement (100), the reinforcement (100) consisting of a supporting element embedded in the horizontally running mortar or cement mortar bed of the longitudinal joint (17) above the stretcher course or the brick-on-edge course (16) and made of longitudinal rods (10, 11) running parallel to each other or of a metal band for moulded elements (13) embedded into the mortar or the cement mortar bed of the vertical joints between the bricks of the stretcher course or of the brick-on-edge course (16),
characterized in
that the moulded elements placed on the longitudinal rods (10, 11) of the reinforcement (100) are made of plate-shaped bodies (13) which are held with one side on the longitudinal rods (10, 11) and which extend into the stretcher course (15) and into the stretcher course or the brick-on-edge course (16) and are as well embedded in the vertical joints between the bricks of the stretcher course (15) and of the stretcher course or of the brick-on-edge course (16), whereby the plate-shaped bodies (13) guided into the stretcher course (15) of the facing lintel are guided as far as into the adjacent mortar or cement mortar joint (18) which is placed parallel to the longitudinal joint (17).

2. A facing lintel according to the claim 1,
characterized in
that each plate-shaped body (13) is provided on both end sides with meshing elements (13a, 13b) for engaging into the longitudinal rods (10, 11) of the reinforcements.

3. A facing lintel according to claim 2,
characterized in
that the meshing elements (13a, 13b) are configured resilient.

4. A facing lintel according to one of the claims 1 to 3,
characterized in
that each end (14) of the plate-shaped bodies ends on one of the longitudinal rods (10, 11) and that the plate-shaped bodies (13) are substantially U-shaped or V-shaped and can be removably fixed or clamped on the longitudinal rods (10, 11).

5. A facing lintel according to one of the claims 1 to 4,
characterized in
that each plate-shaped body (13) shows openings or surface profiles.

6. A facing lintel according to one of the claims 1 to 5,
characterized in
that the ends (14) of the plate-shaped bodies are configured hooklike, preferably so that the curvature of the hooklike end (14) is adapted to the longitudinal rod diameter (d) and are clamped with a prestress onto the longitudinal rods (10, 11) and/or the hooklike ends (14) can be clamped onto the longitudinal rods (10, 11) by snap-in locking.

7. A facing lintel according to one of the claims 1 to 6,
characterized in
that the plate-shaped bodies (13) have a different length and that the base piece of the U-shaped plate-shaped body (13) is shorter than the distance (b) between the parallel placed longitudinal rods (10, 11).

8. A facing lintel according to one of the claims 1 to 7,
characterized in
that the longitudinal rods (10, 11) are connected with each other by transversal rods (12) which are preferably placed at an equidistant distance (a) the one from the other.

9. A facing lintel according to one of the claims 1 to 8,
characterized in
that the facing lintel shows a lintel sealing web made of a foil (20) which is embedded with its end section (20a) running in the lintel sealing web longitudinal direction with a short area into the mortar bed of the joint (18) between two stretcher courses and is anchored with the mortar of the joint (18), the end section (10a) of the foil (20) being provided with a connecting profile for anchoring in the joint mortar.

10. A facing lintel according to claim 9,
characterized in
that the connecting profile is made of a corner profile (19) which is connected with one leg with the foil (20) and which is embedded with its other leg into the mortar bed of the joint (18) and which is appropriately provided with a perforation in its legs.

11. A facing lintel according to claim 9,
characterized in
that the connecting profile
a) consists of a round rod (221) running in foil web longitudinal direction which is connected at the end section (20a) of the foil (20) therewith or
b) of a perforation (222) in the end section (20a) of the foil (20) or
c) of a blank (223) made of a woven cloth or of a nonwoven fabric laid on the end section (20a) of the foil (20) and connected with the foil (20) or
d) of a blank (223a) made of a woven cloth or of a nonwoven fabrik connected with the foil end section (20a).

12. A facing lintel according to one of the claims 1 to 11,
characterized in
that the other free end (21) of the loop-shaped embedded plastic foil (20) is mechanically connected by bonding with the facing lintel elements.

13. A facing lintel according to one of the claims 1 to 12,
characterized in
that the foil (20), the corner profile (19) and the round profile (221) are made of a plastic or of another appropriate material.

14. A facing lintel according to one of the claims 1 to 13,
characterized in
that the end sides (110', 111', 110", 111") of the masonry reinforcement (100) are configured so that they can be connected with another masonry reinforcement (100) over a plug-in connection, a bushing or a weld joint.

15. A facing lintel according to claim 14,
characterized in
that at one of the end sides of the masonry reinforcement (100) the longitudinal rods (110', 111', 110", 111") are bent to an offset so that a complementary end side of a further masonry reinforcement (100) can be put against it there.

16. A facing lintel according to one of the claims 1 to 15,
characterized in
that the masonry reinforcement (100) supports a corner profile anchor (150) running transversely to the longitudinal rods (10, 11 ; 110, 111) and if possible parallel to the transversal rods (12; 112) and placed on the longitudinal rods (10, 11 ; 110, 111) with a first vertical leg (151) showing at least one vertical longitudinal slot (152, 153) for receiving the longitudinal rods (10, 11 ; 110, 111) of the masonry reinforcement (100), a bent web plate (154) running parallel to the longitudinal rods (10, 11 ; 110, 111) and a second bent leg (155) running parallel to the first leg (151), both legs (151, 155) extending in opposite directions, the corner profile anchor (150) being pushed from below onto the longitudinal rods (10, 11 ; 110, 111) of the masonry reinforcement (100) until the web plate (154) of the corner profile anchor (150) takes its bearing on the lower sides of the longitudinal rods (10, 11 ; 110, 111) and is brought to rest with its first leg (151) on one of the transversal rods (12 ; 112) of the masonry reinforcement (100).

17. A facing lintel according to one of the claims 1 to 16,
characterized in
that both legs (151, 155) and the web plate (154) have the same lengths and/or the same or different widths.

18. A facing lintel according to one of the claims 1 to 17,
characterized in
that the longitudinal slots (152, 153) show a length in the leg (151) projecting upwards from the plane of the masonry reinforcement (100) which corresponds to the width/the height of the leg (151).

19. A facing lintel according to one of the claims 1 to 18,
characterized in
that a locking bolt receiving bore (156) is provided for in the leg (155) projecting downwards from the plane of the masonry reinforcement (100).

20. A facing lintel according to one of the claims 1 to 19,
characterized in
that the corner profile anchor (150) serve to support plastic foils.

21. A facing lintel according to one of the claims 1 to 20,
characterized in
that the longitudinal rods (10, 11) of the reinforcement (100) consist of ribbed or smooth steel rods.

22. A facing lintel according to one of the claims 1 to 21,
characterized in
that the transversal rods (12) of the reinforcement (100) consist of ribbed steel rods.

23. A facing lintel according to one of the claims 1 to 22,
characterized in
that the longitudinal rods (10, 11) of the reinforcement are made of flat steel.

24. A facing lintel according to one of the claims 1 to 23,
characterized in
that the transversal rods (12) of the reinforcement are made of flat steel.

25. A facing lintel according to one of the claims 1 to 24,
characterized in
that the plate-shaped body (13) shows in its lower end area (13c) sections (13d) which are bent on one side or on both sides.

26. A facing lintel according to one of the claims 1 to 25,
characterized in
that the plate-shaped body (13) shows a tooth-type profile (13f) on its longitudinal outer edges (13e, 13e').

27. A facing lintel according to one of the claims 1 to 26,
characterized in
that the plate-shaped body (13) is configured U-shaped or V-shaped with leg ends (13g, 13g') which can be bent off.

## Revendications

1. Linteau de parement en maçonnerie avec des assises de panneresses (15) et avec une assise de panneresses ou avec une assise de briques posées de chant (16) sous-jacente ainsi qu'avec une armature de maçonnerie (100) encastrée dans le mortier du mur dans les joints horizontaux (17), cependant que, pour la réalisation d'une liaison entre des zones de pression et/ou de traction du linteau de parement, les briques de l'assise de panneresses (15) chargées en pression forment au-dessus de l'armature de maçonnerie (100) un système d'ancrage qui fait tenir les briques de l'assise de panneresses ou de l'assise de briques posées de chant (16) fixées au-dessous de l'armature de maçonnerie (100), l'armature (100) étant constituée par un élément de support encastré dans le lit de mortier ou de mortier au ciment placé dans le sens horizontal du joint longitudinal (17) au-dessus de l'assise de panneresses ou de l'assise de briques posées de chant (16), constitué par des barres longitudinales (10, 11) parallèles les unes aux autres ou par une bande de métal pour des éléments moulés (13) encastrés dans le lit de mortier ou de mortier au ciment des joints verticaux entre les briques de l'assise de panneresses ou de l'assise de briques posées de chant (16),
caractérisé en ce
que les éléments moulés placés sur les barres longitudinales (10, 11) de l'armature (100) sont constitués par des corps en forme de plaque (13) qui sont maintenus avec un côté sur les barres longitudinales (10, 11) et qui s'étendent dans l'assise de panneresses (15) et dans l'assise de panneresses ou dans l'assise de briques posées de chant (16) et qui sont encastrés dans les joints verticaux entre les briques de l'assise de panneresses (15) et de l'assise de panneresses ou de l'assise de briques posées de chant (16), les corps en forme de plaque (13) guidés dans l'assise de panneresses (15) du linteau de parement étant guidés jusque dans le joint de mortier ou de mortier au ciment (18) voisin, situé parallèlement au joint longitudinal (17).

2. Linteau de parement selon la revendication 1,
caractérisé en ce
que chaque corps en forme de plaque (13) est pourvu à ses deux extrémités d'éléments d'engrènement (13a, 13b) pour l'engrènement dans les barres longitudinales (10, 11) des armatures.

3. Linteau de parement selon la revendication 2,
caractérisé en ce
que les éléments d'engrènement (13a, 13b) sont configurés élastiques à la manière d'un ressort.

4. Linteau de parement selon l'une des revendications 1 à 3,
caractérisé en ce
que chaque extrémité (14) des corps en forme de plaque se termine sur l'une des barres longitudinales (10, 11) et que les corps en forme de plaque (13) sont substantiellement en forme d'U ou de V et peuvent être fixés ou serrés de manière amovible sur les barres longitudinales (10, 11).

5. Linteau de parement selon l'une des revendications 1 à 4,
caractérisé en ce
que chaque corps en forme de plaque (13) présente des découpures ou des profilages de surface.

6. Linteau de parement selon l'une des revendications 1 à 5,
caractérisé en ce
que les extrémités (14) des corps en forme de plaque sont configurées en forme de crochet, de préférence de manière telle que la courbure de l'extrémité en forme de crochet (14) est adaptée au diamètre de la barre longitudinale (d) et qu'elles sont serrées avec une précontrainte sur les barres longitudinales (10, 11) et/ou les extrémités en forme de crochet (14) peuvent être serrées sur les barres longitudinales (10, 11) par fermeture à encoche.

7. Linteau de parement selon l'une des revendications 1 à 6,
caractérisé en ce
que les corps en forme de plaque (13) sont de différente longueur et que la pièce de base du corps en forme de plaque en forme d'U (13) est plus courte que l'écartement (b) entre les barres longitudinales situées parallèlement (10, 11).

8. Linteau de parement selon l'une des revendications 1 à 7,
caractérisé en ce
que les barres longitudinales (10, 11) sont reliées l'une à l'autre par des barres transversales (12) qui sont placées de préférence à un écartement équidistant (a) l'une de l'autre.

9. Linteau de parement selon l'une des revendications 1 à 7,
caractérisé en ce
que le linteau de parement présente une bande d'étanchéité de linteau constituée par une feuille (20) qui est encastrée avec sa section d'extrémité (20a) allant dans le sens longitudinal de la bande d'étanchéité de linteau avec une courte zone dans le lit de mortier du joint (18) entre deux assises de panneresses et qui est ancrée avec le mortier du joint (18), la section d'extrémité (10a) de la feuille (20) étant pourvue d'un profilage de jonction pour l'ancrage dans le mortier du joint.

10. Linteau de parement selon la revendication 9,
caractérisé en ce
que le profilage de jonction est constitué par une cornière (19) qui est reliée avec un montant à la feuille (20) et qui est encastrée avec son autre montant dans le lit de mortier du joint (18) et qui est pourvue de manière appropriée d'une perforation dans ses montants.

11. Linteau de parement selon la revendication 9,
caractérisé en ce
que le profilage de jonction est constitué par
a) une barre ronde (221) allant dans le sens longitudinal de la bande de feuille, barre ronde qui est reliée à la section d'extrémité (20a) de la feuille (20) à celle-ci ou
b) par une perforation (222) dans la section d'extrémité (20a) de la feuille (20) ou
c) par une pièce découpée (223) en tissu ou en étoffe non tissée posée sur la section d'extrémité (20a) de la feuille (20) et reliée à la feuille (20) ou
d) par une pièce découpée (223a) en tissu ou en étoffe non tissée reliée à la section d'extrémité de la feuille (20a).

12. Linteau de parement selon l'une des revendications 1 à 11,
caractérisé en ce
que l'autre extrémité libre (21) de la feuille plastique (20) encastrée en forme de noeud coulant est reliée aux éléments du linteau de parement mécaniquement par collage.

13. Linteau de parement selon l'une des revendications 1 à 12,
caractérisé en ce
que la feuille (20), la cornière (19) et le profil rond (221) sont constitués par une matière plastique ou un autre matériau approprié.

14. Linteau de parement selon l'une des revendications 1 à 13,
caractérisé en ce
que les côtés d'extrémité (110', 111', 110", 111") de l'armature de maçonnerie (100) sont configurés de telle manière qu'ils peuvent être reliés à une autre armature de maçonnerie (100) par un raccord à emboîter, un manchon ou un raccord soudé.

15. Linteau de parement selon la revendication 14,
caractérisé en ce
qu'à l'un des côtés d'extrémité de l'armature en maçonnerie (100) les barres longitudinales (110', 111', 110", 111") sont courbées en formant un déport de telle manière qu'un côté d'extrémité complémentaire d'une autre armature de maçonnerie (100) puisse y être mis contre.

16. Linteau de parement selon l'une des revendications 1 à 15,
caractérisé en ce
que l'armature de maçonnerie (100) porte un ancrage de cornière (150) allant transversalement par rapport aux barres longitudinales (10, 11 ; 110, 111) et, le cas échéant, parallèlement aux barres transversales (12 ; 112) et posé sur les barres longitudinales (10, 11 ; 110, 111) avec un premier montant vertical (151) présentant au moins une fente longitudinale verticale (152, 153) pour loger les barres longitudinales (10, 11 ; 110, 111) de l'armature de maçonnerie (100), une plaque de dos (154) coudée et allant parallèlement aux barres longitudinales (10, 11 ; 110, 111) et un second montant (155) coudé et allant parallèlement au premier montant (151), les deux montants (151, 155) s'étendant dans des directions opposées, l'ancrage de cornière (150) étant enfilé par le bas sur les barres longitudinales (10, 11 ; 110, 111) de l'armature de maçonnerie (100) jusqu'à l'appui de la plaque de dos (154) de l'ancrage de cornière (150) sur les faces inférieures des barres longitudinales (10, 11; 110, 111) et étant amené avec son premier montant (151) à se mettre contre l'une des barres transversales (12 ; 112) de l'armature de maçonnerie (100).

17. Linteau de parement selon l'une des revendications 1 à 16,
caractérisé en ce
que les deux montants (151, 155) et la plaque de dos (154) présentent les mêmes longueurs et/ou les mêmes largeurs ou des largeurs différentes.

18. Linteau de parement selon l'une des revendications 1 à 17,
caractérisé en ce
que les fentes longitudinales (152, 153) présentent une longueur dans le montant (151) qui fait saillit vers le haut hors du plan de l'armature de maçonnerie (100) qui correspond à la largeur/à la hauteur du montant (151).

19. Linteau de parement selon l'une des revendications 1 à 18,
caractérisé en ce
qu'une perforation pour logement de boulon de fixation (156) est prévue dans le montant (155) faisant saillie vers le bas hors du plan de l'armature de maçonnerie (100).

20. Linteau de parement selon l'une des revendications 1 à 19,
caractérisé en ce
que les ancrages de cornière (150) servent à maintenir des feuilles en matière plastique.

21. Linteau de parement selon l'une des revendications 1 à 20,
caractérisé en ce
que les barres longitudinales (10, 11) de l'armature (100) sont constituées par des barres d'acier nervurées ou lisses.

22. Linteau de parement selon l'une des revendications 1 à 21,
caractérisé en ce
que les barres transversales (12) de l'armature (100) sont constituées par des barres d'acier nervurées.

23. Linteau de parement selon l'une des revendications 1 à 22,
caractérisé en ce
que les barres longitudinales (10, 11) de l'armature sont constituées par de l'acier plat.

24. Linteau de parement selon l'une des revendications 1 à 23,
caractérisé en ce
que les barres transversales (12) de l'armature sont constituées par de l'acier plat.

25. Linteau de parement selon l'une des revendications 1 à 24,
caractérisé en ce
que le corps en forme de plaque (13) présente, dans sa zone d'extrémité inférieure (13c), des sections coudées d'un ou des deux côtés (13d).

26. Linteau de parement selon l'une des revendications 1 à 25,
caractérisé en ce
que le corps en forme de plaque (13) présente, sur ses arêtes extérieures longitudinales (13e, 13e'), un profilage de type dent (13f).

27. Linteau de parement selon l'une des revendications 1 à 26,
caractérisé en ce
que le corps en forme de plaque (13) est configuré en forme d'U ou de V avec des extrémités de montant pouvant être courbées (13g, 13g').
